# EUROPÄISCHE PATENTSCHRIFT

(11) **EP 3 838 069 B1**
(45) Veröffentlichungstag und Bekanntmachung des Hinweises auf die Patenterteilung: **02.04.2025**
(21) Anmeldenummer: 21157141.9
(22) Anmeldetag: 13.12.2018
(51) Int. Cl.: A47B 88/493, A47B 88/487, A47B 88/473

(54) **SCHUBLADENAUSZIEHFÜHRUNG**
DRAWER SLIDE GUIDE
GUIDAGE D'EXTENSION DE TIROIR

(30) Priorität: 21.12.2017 AT 510642017
(43) Veröffentlichungstag der Anmeldung: 23.06.2021
(62) Teilanmeldung aus: 18826491.5
(73) Patentinhaber: Julius Blum GmbH, 6973 Höchst (AT)
(72) Erfinder: MEUSBURGER, Marc, 6863 Egg (AT)
(74) Vertreter: Torggler & Hofmann Patentanwälte - Innsbruck

(56) Entgegenhaltungen:
- EP-A1- 1 321 094
- WO-A1-88/05639
- US-A- 4 119 377
- US-A- 4 315 661

## Beschreibung

Die vorliegende Erfindung bezieht sich auf eine Schubladenausziehführung, umfassend:
- eine erste Führungsschiene und wenigstens eine zweite Führungsschiene, welche relativ zueinander in einer Längsrichtung der Führungsschienen zwischen einer Schließstellung und einer Offenstellung verschiebbar gelagert sind,
- zumindest einen zwischen den Führungsschienen gelagerten Führungskörper, durch welchen die Führungsschienen in einer Montagelage der Schubladenausziehführung in einer seitlichen Richtung relativ zueinander führbar sind.

Bei Schubladenausziehführungen ist die Seitenstabilität ein relevantes Qualitätskriterium, wobei die seitliche Stabilität üblicherweise durch speziell geformte Führungsschienen und/oder durch Laufrollen zur seitlichen Führung der Führungsschienen verbessert werden kann. Die Seitenstabilität einer Schubladenausziehführung wird allerdings wesentlich verringert, je weiter eine Schublade gegenüber einem Möbelkorpus ausgezogen wird. Im vollständig ausgezogenen Zustand der Schubladenausziehführung wirken bei einer Kraftausübung auf die ausgezogene Führungsschiene Hebelkräfte, welche ein seitliches Spiel zwischen den Führungsschienen oder ein Verkippen der Führungsschienen um eine in Längsrichtung der Führungsschienen verlaufende Achse verstärken. Dieses seitliche Spiel der ausgezogenen Schublade wird mit zunehmender Baubreite der Schublade noch zusätzlich erhöht. Ein übermäßiges seitliches Spiel der Schubladenausziehführung vermittelt einer Person jedoch einen eher minderwertigen Eindruck.

Maßnahmen zur Verbesserung einer seitlichen Stabilität von Behältnissen sind beispielsweise in der EP 1 321 094 A1, EP 1 323 372 A2, US 4,315,661 und US 4,119,377 gezeigt.

Aufgabe der vorliegenden Erfindung ist es, eine Schubladenausziehführung der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen definiert.

Gemäß der Erfindung ist vorgesehen, dass zumindest eine der Führungsschienen zumindest einen Vorsprung aufweist, welcher in der Offenstellung der Führungsschienen am zumindest einen Führungskörper anliegt, sodass zumindest in jenem Bereich, in welchem der zumindest eine Führungskörper und der zumindest eine Vorsprung aneinander anliegen, die Führungsschienen in der seitlichen Richtung spielfrei zueinander angeordnet sind.

Mit anderen Worten liegt in der vollständig ausgezogenen Stellung der Schubladenausziehführung zumindest ein zwischen den Führungsschienen gelagerter Führungskörper an einem Vorsprung der Führungsschienen an, sodass zumindest in diesem Bereich ein seitliches Spiel zwischen den Führungsschienen durch das spielfreie Anliegen des Führungskörpers am Vorsprung gehemmt ist.

Der zumindest eine Führungskörper kann entweder an einer der Führungsschienen oder alternativ an einem zwischen den Führungsschienen angeordneten Laufwagen gelagert sein. Es können aber auch zwei oder mehrere Führungskörper vorgesehen werden, wobei zumindest ein erster Führungskörper an einer der Führungsschienen und zumindest ein zweiter Führungskörper an einem zwischen den Führungsschienen verschiebbar gelagerten Laufwagen gelagert ist, wobei sich der erste Führungskörper und der zweite Führungskörper im ausgezogenen Zustand der Schubladenausziehführung jeweils an einem Vorsprung einer Führungsschiene seitlich abstützen.

Vorzugsweise ist vorgesehen, dass der zumindest eine Führungskörper rotationssymmetrisch ausgebildet ist und um eine in Montagelage vertikal verlaufende Achse drehbar gelagert ist. Grundsätzlich könnte der Führungskörper auch als nicht-drehbarer Stützteil ausgebildet sein, welcher im vollständig ausgezogenen Zustand der Schubladenausziehführung an einem Vorsprung einer Führungsschiene spielfrei abstützbar ist.

Bei einer konstruktiv einfachen Ausführung kann der zumindest eine Vorsprung in Form einer Prägung an einer der Führungsschienen ausgebildet sein, wobei der Vorsprung durch Eindrücken eines Prägestempels in einer ebenen Oberfläche einer Führungsschiene als ein mit der Führungsschiene einstückig ausgebildetes Bauteil herstellbar ist. Alternativ ist es möglich, den Vorsprung an einer Führungsschiene (beispielsweise durch Anschrauben oder Verkleben) zu befestigen.

Erfindungsgemäß sind zwischen den Führungsschienen zumindest zwei oder mehrere Führungskörper gelagert, welche in der Längsrichtung der Führungsschienen voneinander beabstandet sind, wobei in der Offenstellung der Führungsschienen der erste Führungskörper an einem ersten Vorsprung der Führungsschienen spielfrei anliegt und der wenigstens eine zweite Führungskörper an einem zweiten Vorsprung der Führungsschienen spielfrei anliegt. Durch die zumindest zwei in Längsrichtung voneinander beabstandeten Führungskörper, welche in einer Offenstellung der Schubladenausziehführung an zwei voneinander beabstandeten Vorsprüngen der Führungsschienen anliegen, kann das seitliche Spiel entlang einer in Längsrichtung der Führungsschienen verlaufenden Richtung erheblich reduziert werden.

Gemäß einem Ausführungsbeispiel kann vorgesehen sein, dass der erste Führungskörper bei einer Bewegung der Führungsschienen ausgehend von der Schließstellung in die Offenstellung am zweiten Vorsprung, vorzugsweise unter Bildung eines Spaltes, vorbeibewegbar ist und dass der erste Führungskörper bei einer fortgesetzten Bewegung der Führungsschienen in Richtung Offenstellung mit dem ersten Vorsprung klemmend in Eingriff bringbar ist.

Auf diese Weise wird die auftretende Reibung der Schubladenausziehführung trotz der Stabilisierung nicht erhöht, weil der erste Führungskörper beim Öffnen der Schubladenausziehführung zunächst ohne Kontaktierung am zweiten Vorsprung vorbeifährt und erst in der vollständigen Offenstellung der Schubladenausziehführung mit dem ersten Vorsprung spielfrei in Eingriff steht. Um diese Funktion zu ermöglichen, weisen der erste Vorsprung und der zweite Vorsprung eine unterschiedliche Höhe auf.

Weitere Einzelheiten und Vorteile der vorliegenden Erfindung werden anhand der nachfolgenden Figurenbeschreibung erläutert. Dabei zeigt bzw. zeigen:
- Fig. 1: eine perspektivische Darstellung eines Möbels mit einem Möbelkorpus und relativ dazu verfahrbar gelagerten Schubladen,
- Fig. 2: eine Schubladenausziehführung mit einer zweiten Führungsschiene, welche mit einer Schubladenseitenwand zu verbinden ist,
- Fig. 3a-3c: die Schubladenausziehführungen in einer Explosionsdarstellung sowie zwei vergrößerte Detailansichten hierzu,
- Fig. 4a-4c: die Schubladenausziehführung in einer liegenden Position sowie zwei vergrößerte Detailansichten hierzu,

Fig. 1 zeigt ein Möbel 1 mit einem schrankförmigen Möbelkorpus 2, wobei Schubladen 3 über Schubladenausziehführungen 4 relativ zum Möbelkorpus 2 verfahrbar gelagert sind. Die Schubladen 3 weisen jeweils eine Frontblende 5, einen Schubladenboden 6, Schubladenseitenwände 7 und eine Rückwand 8 auf. Die Schubladenausziehführungen 4 umfassen jeweils eine dritte Führungsschiene 9 (Korpusschiene), welche über Befestigungsabschnitte 12a, 12b am Möbelkorpus 2 zu befestigen ist, eine relativ zur dritten Führungsschiene 9 verschiebbar gelagerte zweite Führungsschiene 10 (Ladenschiene), welche mit der Schubladenseitenwand 7 verbunden oder zu verbinden ist, sowie eine erste Führungsschiene 11 (Mittelschiene), welche zur Realisierung eines Vollauszuges der Schublade 3 zwischen der dritten Führungsschiene 9 und der zweiten Führungsschiene 10 verfahrbar gelagert ist.

Fig. 2 zeigt eine Anordnung mit einer Schubladenausziehführung 4 und mit einer Schubladenseitenwand 7 in einer perspektivischen Ansicht. Die mit der dritten Führungsschiene 9 verbundenen Befestigungsabschnitte 12a, 12b weisen zur Befestigung am Möbelkorpus 2 eine oder mehrere Befestigungsstellen 13, 14 auf. Zwischen der dritten Führungsschiene 9 und der zweiten Führungsschiene 10 ist eine verfahrbare erste Führungsschiene 11 angeordnet. An der zweiten Führungsschiene 10 ist ein Koppelelement 21 angeordnet, welches mit einem Mitnehmer 20 einer Einzugsvorrichtung 18 lösbar koppelbar ist, sodass die zweite Führungsschiene 10 gegen Ende der Schließbewegung vom Mitnehmer 20 erfasst und durch einen Kraftspeicher der Einzugsvorrichtung 18 in eine geschlossene Endlage einziehbar ist. Durch eine Dämpfvorrichtung 19, vorzugsweise mit einer hydraulischen Kolben-Zylinder-Einheit, ist diese federunterstützte Einzugsbewegung der zweiten Führungsschiene 10 bis hin zur geschlossenen Endlage abbremsbar.

Die Schubladenseitenwand 7 ist als Hohlkammerprofil mit einer inneren Profilwand 7a und mit einer von der inneren Profilwand beabstandeten äußeren Profilwand 7b ausgebildet, wobei die Schubladenseitenwand 7 einen nach unten hin offenen und sich in Längsrichtung der Schubladenseitenwand 7 erstreckenden Kanal 17 ausbildet, in welchem die zweite Führungsschiene 10 der Schubladenausziehführung 4 anordenbar ist. Die Schubladenseitenwand 7 weist ferner eine erste Befestigungsvorrichtung 15a zum Verbinden mit der Rückwand 8, eine zweite Befestigungsvorrichtung 15b zum Verbinden mit der Frontblende 5 sowie einen Auflageteil 16 zur Abstützung des Schubladenbodens 6 auf.

Fig. 3a zeigt die Schubladenausziehführung 4 in einer Explosionsdarstellung. Die dritte Führungsschiene 9 ist über die Befestigungsabschnitte 12a, 12b am Möbelkorpus 2 zu befestigen und weist einen im Wesentlichen U-förmigen oder C-förmigen Abschnitt auf, in welchem ein erster Laufwagen 25a und ein zweiter Laufwagen 25b zur Steuerung einer Bewegung der Schubladenausziehführung 4 gelagert sind. Die zweite Führungsschiene 10 weist am hinteren Ende einen Haken 22 auf, welcher in Montagelage in einer Bohrung der Rückwand 8 aufgenommen ist und dabei eine Verschiebung der Schublade 3 in Längsrichtung (L) sowie in einer quer zur Längsrichtung (L) verlaufenden Richtung verhindert. Zwischen der dritten Führungsschiene 9 und der zweiten Führungsschiene 10 ist eine verschiebbare erste Führungsschiene 11 vorgesehen, wobei zwischen der ersten Führungsschiene 11 und der zweiten Führungsschiene 10 ein dritter Laufwagen 25c verfahrbar ist, welcher mit dem ersten Laufwagen 25a, beispielsweise über ein an der ersten Führungsschiene 11 drehbar gelagertes Zahnrad, bewegungsgekoppelt ist. Die Laufwagen 25a, 25b, 25c weisen jeweils mehrere in Längsrichtung (L) voneinander beabstandete Wälzkörper 26 mit horizontaler Drehachse auf.

Im gezeigten Ausführungsbeispiel weist die zweite Führungsschiene 10 zumindest einen Führungskörper 23a auf, welcher - bezogen auf die Längsrichtung (L) der Führungsschiene 10 - in der hinteren Hälfte der Führungsschiene 10 gelagert ist. Der zumindest eine Führungskörper 23a ist rotationssymmetrisch ausgebildet und um eine in Montagelage vertikal verlaufende Achse 30 drehbar gelagert. Die erste Führungsschiene 11 weist einen, vorzugsweise vertikal verlaufenden, Seitensteg 11a auf, an welchem zumindest ein Vorsprung 24a (beispielsweise in Form einer Prägung) angeordnet ist. Bei einer Bewegung der zweiten Führungsschiene 10 in Richtung 27 der Offenstellung gelangt der zumindest eine Führungskörper 23a an den Vorsprung 24a und liegt in der Offenstellung spielfrei am ersten Vorsprung 24a an. Auf diese Weise sind die Führungsschienen 10, 11 zumindest in jenem Bereich, in welchem der zumindest eine Führungskörper 23a und der zumindest eine Vorsprung 24a aneinander anliegen, in einer seitlichen Richtung quer zur Längsrichtung (L) spielfrei zueinander festgelegt. In der gezeigten Figur sind an der zweiten Führungsschiene 10 zwei in Längsrichtung (L) voneinander beabstandete Führungskörper 23a, 23b in Form von Rollen vorgesehen, welche in Montagelage jeweils um eine vertikal verlaufende Achse drehbar gelagert sind. In der vollständigen Offenstellung der Schubladenausziehführung 4 liegt der erste Führungskörper 23a am ersten Vorsprung 24a und der zweite Führungskörper 23b am zweiten Vorsprung 24b spielfrei an, sodass das seitliche Spiel zwischen den Führungsschienen 10, 11 entlang einer in Längsrichtung (L) der Führungsschienen verlaufenden Richtung reduziert wird.

Die Vorsprünge 24a, 24b stehen vom Seitensteg 11a der ersten Führungsschiene 11 in seitlicher Richtung quer ab und sind in Längsrichtung (L) der Führungsschienen 9, 10, 11 voneinander beabstandet, beispielsweise in der vorderen Hälfte der ersten Führungsschiene 11. Die Vorsprünge 24a, 24b können jeweils zwei in Längsrichtung (L) voneinander beabstandete Rampen 31a, 31b (Fig. 4b, Fig. 4c) umfassen, sodass die Führungskörper 23a, 23b der zweiten Führungsschiene 10 ohne eine störende Stoßkante auf die Vorsprünge 24a, 24b auffahren und von den Vorsprüngen 24a, 24b wieder abfahren können.

Erfindungsgemäß weist der erste Vorsprung 24a eine größere Höhe als der zweite Vorsprung 24b auf. Auf diese Weise kann der erste Führungskörper 23a bei einer Bewegung der zweiten Führungsschiene 10 ausgehend von der Schließstellung, vorzugsweise unter Bildung eines Spaltes, am niedriger ausgebildeten zweiten Vorsprung 24b ungehindert vorbeifahren, woraufhin der erste Führungskörper 23a in der Offenstellung mit dem ersten Vorsprung 24a spielfrei in Eingriff bringbar ist und auch der zweite Führungskörper 23b in der Offenstellung der zweiten Führungsschiene 10 spielfrei am zweiten Vorsprung 24b zur Anlage kommt (beispielsweise aufgrund eines größeren Durchmessers des zweiten Führungskörpers 23b und/oder durch eine quer zur Längsrichtung (L) versetzte Anordnung des zweiten Führungskörpers 23b relativ zum ersten Führungskörper 23a).

Darüber hinaus sind an der ersten Führungsschiene 11 noch ein dritter Vorsprung 24c und ein vierter Vorsprung 24d vorgesehen, welche entlang der Längsrichtung (L) voneinander beabstandet und in Längsrichtung (L) versetzt zu den ersten und zweiten Vorsprüngen 24a, 24b angeordnet sind. Diese dritten und vierten Vorsprünge 24c, 24d sind jeweils dazu vorgesehen, in der vollständigen Offenstellung der Schubladenausziehführung 4 mit einem an den Laufwagen 25a, 25b gelagerten Führungskörper 23c, 23d spielfrei in Kontakt zu treten und damit das seitliche Spiel zwischen der dritten Führungsschiene 9 und der ersten Führungsschiene 11 zu reduzieren.

Fig. 3b zeigt den in Fig. 3a eingekreisten Bereich "A" in einer vergrößerten Ansicht. Der am Laufwagen 25a gelagerte Führungskörper 23c ist um eine in Montagelage vertikal verlaufende Achse 30 drehbar gelagert und liegt in der vollständigen Offenstellung der Schubladenausziehführung 4 am dritten Vorsprung 24c der ersten Führungsschiene 11 spielfrei an. Der Laufwagen 25a weist einen Schlitz 29 zur Aufnahme des Seitensteges 11a der ersten Führungsschiene 11 auf.

Fig. 3c zeigt den in Fig. 3a eingekreisten Bereich "B" in einer vergrößerten Ansicht. Der am Laufwagen 25b gelagerte Führungskörper 23d ist ebenfalls um eine in Montagelage vertikal verlaufende Achse 30 drehbar gelagert und liegt in der vollständigen Offenstellung der Schubladenausziehführung 4 am vierten Vorsprung 24d der ersten Führungsschiene 11 spielfrei an.

Fig. 4a zeigt die Schubladenausziehführung 4 in einer liegenden Position, wobei sich die Schubladenausziehführung 4 in der vollständigen Offenstellung befindet und die ersten und zweiten Führungskörper 23a, 23b jeweils an ihren zugeordneten Vorsprüngen 24a, 24b spielfrei anliegen und somit ein seitliches Spiel zwischen der ersten Führungsschiene 11 und der zweiten Führungsschiene 10 gehemmt ist. **In** der Offenstellung überlappen sich die dritte und zweite Führungsschiene 9, 10 in einem Bereich, wobei sich der erste Führungskörper 23a und der zweite Führungskörper 23b innerhalb dieses Bereiches befinden.

Fig. 4b zeigt den in Fig. 4a eingekreisten Bereich "A" in einer vergrößerten Ansicht. Der erste Führungskörper 23a liegt in der Offenstellung der zweiten Führungsschiene 10 spielfrei am ersten Vorsprung 24a an. Der Vorsprung 24a kann zumindest eine Rampe 31a, 31b aufweisen, welche das Auffahren und Abfahren des Führungskörpers 23a auf bzw. vom Vorsprung 24a erleichtern. Fig. 4c zeigt den in Fig. 4a eingekreisten Bereich "B" in einer vergrößerten Ansicht, wobei der zweite Führungskörper 23b in der Offenstellung der Schubladenausziehführung 4 spielfrei am zweiten Vorsprung 24b anliegt.

Die Schubladenausziehführung 4 kann also - wie in den Figuren gezeigt - zumindest drei relativ zueinander verschiebbar gelagerte Führungsschienen 9, 10, 11 aufweisen, wobei die dritte Führungsschiene 9 an einem Möbelkorpus 2 und die zweite Führungsschiene 10 an einer Schublade 3 zu befestigen ist, wobei die erste Führungsschiene 11 zwischen der dritten Führungsschiene 9 und der zweiten Führungsschiene 10 verschiebbar gelagert ist. Dabei kann wenigstens ein Führungskörper 23a, 23b, 23c, 23d zwischen der dritten Führungsschiene 9 und der ersten Führungsschiene 11 und zumindest ein weiterer Führungskörper 23a, 23b, 23c 23d zwischen der ersten Führungsschiene 11 und der zweiten Führungsschiene 10 gelagert sein.

## Patentansprüche

1. Schubladenausziehführung (4), umfassend:
- eine erste Führungsschiene (11) und wenigstens eine zweite Führungsschiene (10), welche relativ zueinander in einer Längsrichtung (L) der Führungsschienen (10, 11) zwischen einer Schließstellung und einer Offenstellung verschiebbar gelagert sind,
- zumindest einen zwischen den Führungsschienen (10, 11) gelagerten Führungskörper (23a), durch welchen die Führungsschienen (10, 11) in einer Montagelage der Schubladenausziehführung (4) in einer seitlichen Richtung relativ zueinander führbar sind,
- wobei zumindest eine der Führungsschienen (10, 11) zumindest einen Vorsprung (24a) aufweist, welcher in der Offenstellung der Führungsschienen (10, 11)am zumindest einen Führungskörper (23a) anliegt, sodass zumindest in jenem Bereich, in welchem der zumindest eine Führungskörper (23a) und der zumindest eine Vorsprung (24a) aneinander anliegen, die Führungsschienen (10, 11) in der seitlichen Richtung spielfrei zueinander angeordnet sind,
**dadurch gekennzeichnet, dass**
- zwischen den Führungsschienen (10, 11) zumindest zwei Führungskörper (23a, 23b) gelagert sind, welche in der Längsrichtung (L) der Führungsschienen (10, 11) voneinander beabstandet sind, wobei in der Offenstellung der Führungsschienen (10, 11) der erste Führungskörper (23a) an einem ersten Vorsprung (24a) der Führungsschienen (10, 11) spielfrei anliegt und dass der zweite Führungskörper (23b) an einem zweiten Vorsprung (24b) der Führungsschienen (10, 11) spielfrei anliegt, und
- dass der erste Vorsprung (24a) und der zumindest eine zweite Vorsprung (24b) eine unterschiedliche Höhe aufweisen.

2. Schubladenausziehführung nach Anspruch 1, **dadurch gekennzeichnet, dass** der zumindest eine Führungskörper (23a) an einer der Führungsschienen (10, 11) oder an einem zwischen den Führungsschienen (10, 11) angeordneten Laufwagen (25a, 25b, 25c) gelagert ist.

3. Schubladenausziehführung nach Anspruch 1 oder 2, **dadurch gekennzeichnet, dass** der zumindest eine Führungskörper (23a) rotationssymmetrisch ausgebildet ist und um eine in Montagelage vertikal verlaufende Achse (30) drehbar gelagert ist.

4. Schubladenausziehführung nach einem der Ansprüche 1 bis 3, **dadurch gekennzeichnet, dass** der zumindest eine Vorsprung (24a) in Form einer Prägung an einer der Führungsschienen (10, 11) ausgebildet ist.

5. Schubladenausziehführung nach einem der Ansprüche 1 bis 4, **dadurch gekennzeichnet, dass** der zumindest eine Führungskörper (23a) - bezogen auf die Längsrichtung (L) der Führungsschienen (10, 11) - in der hinteren Hälfte einer Führungsschiene (10, 11) gelagert ist.

6. Schubladenausziehführung nach einem der Ansprüche 1 bis 5, **dadurch gekennzeichnet, dass** der erste Führungskörper (23a) bei einer Bewegung der Führungsschienen (10, 11) ausgehend von der Schließstellung in die Offenstellung am zweiten Vorsprung (24b), vorzugsweise unter Bildung eines Spaltes, vorbeibewegbar ist und dass der erste Führungskörper (23a) bei einer fortgesetzten Bewegung der Führungsschienen (10, 11) in Richtung (27) der Offenstellung mit dem ersten Vorsprung (24a) spielfrei in Eingriff bringbar ist.

7. Schubladenausziehführung nach einem der Ansprüche 1 bis 6, **dadurch gekennzeichnet, dass** sich die zumindest zwei Führungsschienen (10, 11) in der Offenstellung in einem Bereich überlappen, wobei sich der erste Führungskörper (23a) und der zweite Führungskörper (23b) innerhalb dieses Bereiches befinden.

8. Schubladenausziehführung nach einem der Ansprüche 1 bis 7, **dadurch gekennzeichnet, dass** die Schubladenausziehführung (4) zumindest drei relativ zueinander verschiebbar gelagerte Führungsschienen (9, 10, 11) aufweist, wobei eine dritte Führungsschiene (9) an einem Möbelkorpus (2) und die zweite Führungsschiene (10) an einer Schublade (3) zu befestigen ist, wobei die erste Führungsschiene (11) zwischen der dritten Führungsschiene (9) und der zweiten Führungsschiene (10) verschiebbar gelagert ist.

9. Schubladenausziehführung nach Anspruch 8, **dadurch gekennzeichnet, dass** zumindest ein Führungskörper (23a, 23b, 23c, 23d) zwischen der dritten Führungsschiene (9) und der ersten Führungsschiene (11) und zumindest ein weiterer Führungskörper (23a, 23b, 23c, 23d) zwischen der ersten Führungsschiene (11) und der zweiten Führungsschiene (10) gelagert ist.

10. Möbel (1) mit einem Möbelkorpus (2) und mit wenigstens einer Schublade (3), welche über wenigstens eine Schubladenausziehführung (4) nach einem der Ansprüche 1 bis 9 relativ zum Möbelkorpus (2) verfahrbar gelagert ist.

## Claims

1. A drawer pull-out guide (4), comprising:
- a first guide rail (11) and at least one second guide rail (10) displaceably supported relative to one another in a longitudinal direction (L) of the guide rails (10, 11) between a closed position and an open position,
- at least one guide body (23a) supported between the guide rails (10, 11), the guide rails (10, 11) being guidable in a lateral direction relative to one another in a mounted position of the drawer pull-out guide (4) by the at least one guide body (23a),
- wherein at least one of the guide rails (10, 11) includes at least one protrusion (24a) bearing against the at least one guide body (23a) in the open position of the guide rails (10, 11), so that at least in that region, in which the at least one guide body (23a) and the at least one protrusion (24a) bear against each other, the guide rails (10, 11) are arranged without clearance relative to one another in the lateral direction,
**characterized in that**
- at least two guide bodies (23a, 23b) are supported between the guide rails (10, 11), the at least two guide bodies (23a, 23b) being spaced apart from one another in the longitudinal direction (L) of the guide rails (10, 11), wherein a first guide body (23a) bears against a first protrusion (24a) of the guide rails (10, 11) without clearance and a second guide body (23b) bears against a second protrusion (24b) of the guide rails (10, 11) without clearance when the guide rails (10, 11) are located in the open position, and
- the first protrusion (24a) and the at least one second protrusion (24b) have a different height.

2. The drawer pull-out guide according to claim 1, **characterized in that** the at least one guide body (23a) is supported on one of the guide rails (10, 11) or on a running carriage (25a, 25b, 25c) arranged between the guide rails (10, 11).

3. The drawer pull-out guide according to claim 1 or 2, **characterized in that** the at least one guide body (23a) is configured to be rotationally symmetrical and is rotatably mounted about an axis (30) extending vertically in the mounted position.

4. The drawer pull-out guide according to one of the claims 1 to 3, **characterized in that** the at least one protrusion (24a) is in the form of an embossing arranged on one of the guide rails (10, 11).

5. The drawer pull-out guide according to one of the claims 1 to 4, **characterized in that** the at least one guide body (23a) - with respect to the longitudinal direction (L) of the guide rails (10, 11) - is supported in a rear half of one of the guide rails (10, 11).

6. The drawer pull-out guide according to one of the claims 1 to 5, **characterized in that** the first guide body (23a), upon a movement of the guide rails (10, 11) starting from the closed position towards the open position, is movable past the second protrusion (24a), preferably by the formation of a gap, and that the first guide body (23a), upon a continued movement of the guide rails (10, 11) in a direction (27) of the open position, is configured to be engaged with the first protrusion (24a) without clearance.

7. The drawer pull-out guide according to one of the claims 1 to 6, **characterized in that** the at least two guide rails (10, 11), in the open position, overlap one another in a region, wherein the first guide body (23a) and the second guide body (23a) are arranged within that region.

8. The drawer pull-out guide according to one of the claims 1 to 7, **characterized in that** the drawer pull-out guide (4) includes at least three guide rails (9, 10, 11) configured to be displaceable relative to one another, wherein a third guide rail (9) is to be fixed to a furniture carcass (2), a second guide rail (10) is to be fixed to a drawer (3), and the first guide rail (11) is displaceably supported between the third guide rail (9) and the second guide rail (10).

9. The drawer pull-out guide according to claim 8, **characterized in that** at least one guide body (23a, 23b, 23c, 23d) is supported between the third guide rail (9) and the first guide rail (11), and at least one further guide body (23a, 23b, 23c, 23d) is supported between the first guide rail (11) and the second guide rail (10).

10. An item of furniture (1) comprising a furniture carcass (2) and at least one drawer (3) displaceably supported relative to the furniture carcass (2) by at least one drawer pull-out guide (4) according to one of the claims 1 to 9.

## Revendications

1. Glissière télescopique de tiroir (4), comprenant:
- un premier rail de guidage (11) et au moins un deuxième rail de guidage (10), lesquels sont montés de manière à pouvoir être coulissés entre une position de fermeture et une position d'ouverture dans une direction longitudinale (L) des rails de guidage (10, 11) l'un par rapport à l'autre,
- au moins un corps de guidage (23a) monté entre les rails de guidage (10, 11), par lequel les rails de guidage (10, 11) peuvent être guidés l'un par rapport à l'autre dans une direction latérale dans une position de montage de la glissière télescopique de tiroir (4),
- dans laquelle au moins un des rails de guidage (10, 11) présente au moins une partie faisant saillie (24a), laquelle repose sur l'au moins un corps de guidage (23a) dans la position d'ouverture des rails de guidage (10, 11) si bien qu'au moins dans cette zone, dans laquelle précisément l'au moins un corps de guidage (23a) et l'au moins une partie faisant saillie (24a) reposent l'un sur l'autre, les rails de guidage (10, 11) sont disposés sans jeu l'un par rapport à l'autre dans la direction latérale,
**caractérisée en ce que**
- sont montés entre les rails de guidage (10, 11) au moins deux corps de guidage (23a, 23b), lesquels sont tenus à distance l'un de l'autre dans la direction longitudinale (L) des rails de guidage (10, 11), dans laquelle le premier corps de guidage (23a) repose, dans la position d'ouverture des rails de guidage (10, 11), sur une première partie faisant saillie (24a) des rails de guidage (10, 11), et que le deuxième corps de guidage (23b) repose sans jeu sur une deuxième partie faisant saillie (24b) des rails de guidage (10, 11), et
- que la première partie faisant saillie (24a) et l'au moins une deuxième partie faisant saillie (24b) présentent une hauteur différente.

2. Glissière télescopique de tiroir selon la revendication 1, **caractérisée en ce que** l'au moins un corps de guidage (23a) est monté sur un des rails de guidage (10, 11) ou sur un chariot roulant (25a, 25b, 25c) disposé entre les rails de guidage (10, 11).

3. Glissière télescopique de tiroir selon la revendication 1 ou 2, **caractérisée en ce que** l'au moins un corps de guidage (23a) est réalisé de manière symétrique en rotation et est monté de manière à pouvoir tourner autour d'un axe (30) s'étendant de manière verticale dans la position de montage.

4. Glissière télescopique de tiroir selon l'une quelconque des revendications 1 à 3, **caractérisée en ce que** l'au moins une partie faisant saillie (24a) est réalisée sous la forme d'un estampage sur un des rails de guidage (10, 11).

5. Glissière télescopique de tiroir selon l'une quelconque des revendications 1 à 4, **caractérisée en ce que** l'au moins un corps de guidage (23a) est monté dans la moitié arrière d'un rail de guidage (10, 11) - par rapport à la direction longitudinale (L) des rails de guidage (10, 11).

6. Glissière télescopique de tiroir selon l'une quelconque des revendications 1 à 5, **caractérisée en ce que** le premier corps de guidage (23a) peut être déplacé, lors d'un déplacement des rails de guidage (10, 11) en partant de la position de fermeture dans la position d'ouverture, le long de la deuxième partie faisant saillie (24b), de préférence en formant une fente, et que le premier corps de guidage (23a) peut être amené en prise sans jeu avec la première partie faisant saillie (24a) lors de la poursuite d'un déplacement des rails de guidage (10, 11) en direction (27) de la position d'ouverture.

7. Glissière télescopique de tiroir selon l'une quelconque des revendications 1 à 6, **caractérisée en ce que** les au moins deux rails de guidage (10, 11) se chevauchent dans la position d'ouverture dans une zone, dans laquelle le premier corps de guidage (23a) et le deuxième corps de guidage (23b) se trouvent à l'intérieur de ladite zone.

8. Glissière télescopique selon l'une quelconque des revendications 1 à 7, **caractérisée en ce que** la glissière télescopique de tiroir (4) présente au moins trois rails de guidage (9, 10, 11) montés de manière à pouvoir coulisser les uns par rapport aux autres, dans laquelle un troisième rail de guidage (9) est à fixer sur un corps de meuble (2) et le deuxième rail de guidage (10) est à fixer sur un tiroir (3), dans laquelle le premier rail de guidage (11) est monté de manière à pouvoir coulisser entre le troisième rail de guidage (9) et le deuxième rail de guidage (10).

9. Glissière télescopique de tiroir selon la revendication 8, **caractérisée en ce qu'**au moins un corps de guidage (23a, 23b, 23c, 23d) est monté entre le troisième rail de guidage (9) et le premier rail de guidage (11) et au moins un autre corps de guidage (23a, 23b, 23c, 23d) est monté entre le premier rail de guidage (11) et le deuxième rail de guidage (10).

10. Meuble (1) avec un corps de meuble (2) et avec au moins un tiroir (3), lequel est monté de manière à pouvoir être déplacé par rapport au corps de meuble (2) par l'intermédiaire d'au moins une glissière télescopique de tiroir (4) selon l'une quelconque des revendications 1 à 9.
